# FASCICULE DE BREVET EUROPEEN

(11) **EP 0 519 791 B1**
(45) Date de publication et mention de la délivrance du brevet: **20.09.1995**
(21) Numéro de dépôt: 92401639.7
(22) Date de dépôt: 12.06.1992
(51) Int. Cl.: B63H 25/30, F15B 18/00

(54) **Dispositif de commande de la position d'un appareil à gouverner notamment d'un navire**
Lagesteuerungsgerät für einen Ruderapparat, insbesondere eines Schiffes
Apparatus for controlling the position of a steering gear, in particular of a ship

(30) Priorité: 19.06.1991 FR 9107538
(43) Date de publication de la demande: 23.12.1992
(73) Titulaire: NEYRPIC FRAMATOME MECANIQUE, 92400 Courbevoie (FR)
(72) Inventeur: Plantadis, Rémy, F-71200 Le Creusot (FR)
(74) Mandataire: Habasque, Etienne Joel Jean-François

(56) Documents cités:
- FR-A- 2 058 953
- US-A- 3 741 073

## Description

La présente invention concerne un dispositif de commande de la position d'un appareil à gouverner notamment d'un navire.

Plus particulièrement, l'invention se rapporte à de tels dispositifs de commande qui comportent deux vérins de manoeuvre à double effet, reliés aux extrémités d'une barre ou traverse de mèche de l'appareil et raccordés à des moyens d'alimentation en fluide sous pression dont le fonctionnement est piloté par des moyens d'asservissement de la position de l'appareil à une position de consigne.

Ces dispositifs de l'état de la technique présentent un certain nombre d'inconvénients au niveau d'une part de leur structure et d'autre part des nouvelles fonctions que l'appareil à gouverner doit remplir.

En effet, les moyens d'alimentation en fluide des vérins de manoeuvre comprennent une ou plusieurs pompes de fluide et l'on est obligé de multiplier les commutations de fluide dans les circuits d'alimentation des vérins pour des raisons de rapidité de reconfiguration de l'ensemble par exemple après une panne. Or, ceci augmente la complexité des circuits et les risques de fuite.

Par ailleurs, ce type d'appareils à gouverner est amené de plus en plus à participer à la stabilisation et à l'amortissement des mouvements par exemple du navire qui est soumis à des mouvements ondulatoires, par exemple de la mer.

En conséquence, ces appareils fonctionnent constamment en dynamique à des vitesses angulaires élevées et aucun moyen particulier n'a été prévu sur les appareils à gouverner de l'état de la technique pour permettre un fonctionnement optimal de ces appareils, dans de telles conditions.

On connaît par exemple des documents FR-A-2 058 953 et US-A-3 741 073, des dispositifs de commande de la position d'un appareil quelconque tel qu'une gouverne d'avion, comportant des vérins de manoeuvre raccordés à des moyens d'alimentation en fluide sous pression dont le fonctionnement est piloté par des moyens d'asservissement à une position de consigne.

Cependant, les structures de ces dispositifs sont relativement complexes et ils présentent des temps de réponse très longs.

Le but de l'invention est donc de résoudre ces problèmes en proposant un dispositif de commande de la position d'un appareil à gouverner qui soit simple, fiable et qui permette d'assurer une stabilisation optimale de la position de cet appareil.

A cet effet, l'invention a pour objet un dispositif de commande de la position d'un appareil à gouverner d'un navire selon la revendication 1.

L'invention sera mieux comprise à l'aide de la description qui va suivre, donnée uniquement à titre d'exemple, et faite en se référant aux dessins annexés sur lesquels :
- la figure 1 représente un schéma synoptique d'un dispositif de commande selon l'invention ;
- la figure 2 représente un schéma illustrant le fonctionnement d'un dispositif de commande selon l'invention ; et
- la figure 3 représente une vue partiellement en coupe de la partie mécanique d'un dispositif de commande selon l'invention.

Ainsi qu'on peut le voir sur les figures 1 et 2, un dispositif selon l'invention pour la commande de la position d'un appareil à gouverner, par exemple d'un navire, comporte deux vérins de manoeuvre 1 et 2 à double effet dont les tiges de piston sont reliées aux extrémités d'une barre ou traverse de mèche de l'appareil, désignée par la référence générale 3 sur ces figures. Cet appareil à gouverner présente une structure classique avec une barre ou traverse de mèche permettant d'orienter le gouvernail (non représenté) dans une position souhaitée.

Les vérins de manoeuvre 1 et 2 sont raccordés à des moyens d'alimentation en fluide sous pression désignés sous la référence générale 4 sur la figure 1, dont le fonctionnement est piloté par des moyens 5 d'asservissement de la position de l'appareil à une position de consigne. Ces moyens d'asservissement présentent une structure de type connu et comprennent, par exemple, un régulateur classique de type PID.

Selon l'invention, les moyens d'alimentation 4 des vérins en fluide sous pression comprennent un groupe d'alimentation associé à chaque vérin de manoeuvre 1 et 2, ces groupes étant désignés par les références 6 et 7, respectivement. Ces groupes présentent des structures connues et comprennent, par exemple, des pompes hydrauliques dont le fonctionnement est contrôlé par la sortie des moyens d'asservissement 5.

Par ailleurs, le dispositif de commande selon l'invention comporte également des moyens 8 d'équilibrage des pressions de fluide d'alimentation des vérins de manoeuvre en sortie de ces groupes pour équilibrer la commande des vérins de manoeuvre et stabiliser l'appareil en position.

Comme on peut le voir plus particulièrement sur la figure 2, ces moyens d'équilibrage 8 comprennent avantageusement deux vérins à double effet d'équilibrage, désignés par les références générales 9 et 10, montés en opposition et dont les tiges de piston sont solidaires en translation. Chacun de ces vérins d'équilibrage 9 et 10 est connecté en parallèle sur l'un des vérins de manoeuvre 1 et 2 respectivement, de manière à être alimenté en fluide sous pression en même temps que ceux-ci.

Par ailleurs, le dispositif selon l'invention comporte également un capteur linéaire 11 de position des tiges des vérins d'équilibrage, dont la sortie est reliée à des moyens de régulation 12 du fonctionnement d'au moins l'un des groupes d'alimentation de vérin, et dans le cas particulier, le groupe 6, pour équilibrer la commande des vérins de manoeuvre et stabiliser la position de l'appareil à gouverner en agissant sur la pression de sortie de ce groupe.

On conçoit en effet que les vérins 1 et 2 sont alimentés par les groupes 6 et 7 en fonction de la valeur de consigne de position entrée dans le régulateur et de la position réelle de la traverse de mèche. On notera que ces positions sont entrées et mesurées respectivement par tout moyen connu en soi.

L'alimentation des vérins 1 et 2 se faisant à l'aide de pompes distinctes et séparées, il est nécessaire de prévoir des moyens d'équilibrage des pressions et débits de sortie de ces groupes pour obtenir une bonne stabilisation en position de l'appareil à gouverner. Ceci est réalisé par l'intermédiaire des moyens d'équilibrage comprenant les vérins d'équilibrage 9 et 10 connectés en parallèle sur les vérins 1 et 2. En cas de déséquilibre entre les pressions P1 et P2 de sortie respectivement des groupes 6 et 7, il se produit un déséquilibre entre les forces exercées sur les pistons des vérins d'équilibrage 9 et 10 de sorte que ceux-ci se déplacent pour compenser automatiquement ce déséquilibre. Le déplacement de ces pistons entraîne un déplacement des tiges de ceux-ci et le déplacement de ces tiges est mesuré par le capteur de position 11. La sortie de celui-ci est utilisée pour réguler le fonctionnement de l'un des groupes d'alimentation à travers le régulateur 12.

On conçoit donc que le dispositif selon l'invention permet de compenser tout déséquilibre outre les pressions de fluide d'alimentation des vérins de manoeuvre de la barre ou traverse de mèche pour obtenir une stabilisation optimale de l'appareil à gouverner.

Par ailleurs, ceci permet d'obtenir un temps de réponse très faible et indépendant du temps de réponse de la boucle d'asservissement en position de l'ensemble.

De plus, une telle structure permet d'utiliser de manière optimale l'appareil à gouverner, dans des fonctions de stabilisation du navire.

Sur la figure 3, on a représenté un mode de réalisation de la partie mécanique d'un dispositif selon l'invention.

On reconnaît sur cette figure les vérins d'équilibrage 9 et 10 dont les tiges de sortie 9a et 10a sont reliées par une structure de liaison 13 comportant, dans sa partie supérieure, un organe d'entraînement 14 de la partie mobile 15 du capteur de position 11 des tiges de vérin.

L'organe d'entraînement 14 est monté déplaçable sur une tige de guidage 16.

Bien entendu, d'autres modes de réalisation de cette partie mécanique peuvent être envisagés.

Par ailleurs, bien que dans le mode de réalisation on ait représenté un régulateur 12 permettant de contrôler le fonctionnement du groupe 6 d'alimentation du vérin 1, il va de soi bien que ce régulateur peut être intégré dans la ligne de commande du groupe 7 d'alimentation du vérin 2.

Enfin, d'autres moyens d'équilibrage tels que des comparateurs des pressions de sortie des groupes 6 et 7 peuvent être utilisés, la sortie de ces comparateurs étant utilisée pour piloter le régulateur 12.

## Revendications

1. Dispositif de commande de la position d'un appareil à gouverner d'un navire du type comportant deux vérins de manoeuvre (1, 2) à double effet, reliés aux extrémités d'une barre de mèche (3) de l'appareil et raccordés à des moyens (4) d'alimentation en fluide sous pression dont le fonctionnement est piloté par des moyens d'asservissement (5) de la position de l'appareil à une position de consigne, caractérisé en ce que les moyens d'alimentation des vérins de manoeuvre en fluide sous pression comprennent un groupe d'alimentation (6, 7) associé à chaque vérin de manoeuvre (1, 2) et en ce qu'il comporte des moyens (8) d'équilibrage des pressions de fluide d'alimentation des vérins de manoeuvre (1, 2) en sortie de ces groupes pour équilibrer la commande des vérins de manoeuvre (1, 2) et stabiliser l'appareil en position et en ce que ces moyens d'équilibrage comprennent deux vérins à double effet d'équilibrage (9, 10), en opposition, dont les tiges (9a, 10a) sont solidaires en translation et dont chacun est connecté en parallèle sur l'un des vérins de manoeuvre (1, 2) et un capteur (11) de position des tiges des vérins d'équilibrage (9, 10) dont la sortie est reliée à des moyens (12) de régulation du fonctionnement d'au moins l'un des groupes d'alimentation (6, 7) pour équilibrer la commande des vérins de manoeuvre.

2. Dispositif selon la revendication 1, caractérisé en ce que le capteur de position est un capteur linéaire.

## Claims

1. Apparatus for controlling the position of the steering mechanism of a ship of the type comprising two double-action manoeuvring jacks (1, 2) connected to the ends of a core bar (3) of the mechanism and connected to means (4) for supplying pressurised fluid, the operation of which is controlled by means (5) for enslaving the position of the mechanism to a set position, characterised in that the means for supplying pressurised fluid to the manoeuvring jacks comprise a supply assembly (6, 7) associated with each manoeuvring jack (1, 2) and in that it comprises means (8) for equilibrating the pressures of the fluid supplying the manoeuvring jacks (1, 2), at the exit from these assemblies, in order to equilibrate the control of the manoeuvring jacks (1, 2) and stabilise the mechanism in position, and in that these equilibrating means comprise two double-action equilibrating jacks (9, 10), opposed to each other, the rods (9a, 10a) of which are integral in translation and each of which is connected in parallel to one of the manoeuvring jacks (1, 2), and a sensor (11) for detecting the position of the rods of the equilibrating jacks (9, 10) the outlet from which is connected to means (12) for regulating the operation of at least one of the supply assemblies (6, 7) in order to equilibrate the control of the manoeuvring jacks.

2. Apparatus according to claim 1, characterised in that the position sensor is a linear sensor.

## Patentansprüche

1. Lagesteuerungsgerät für einen Ruderapparat eines Schiffes, mit zwei doppelt wirkenden Stellzylindern (1, 2), die mit den Enden einer Rinderstange (3) des Apparats verbunden und an Druckfluidversorgungseinrichtungen (4) angeschlossen sind, deren Betrieb gesteuert wird durch Einrichtungen (5) zum Regeln der Lage des Apparats auf eine Soll-Lage,
dadurch gekennzeichnet, daß
die Druckfluidversorgungseinrichtungen der Stellzylinder zu jedem Stellzylinder (1, 2) eine Versorgungsgruppe (6, 7) aufweisen, und daß das Gerät Ausgleicheinrichtungen (8) zum Ausgleichen der Fluidversorgungsdrücke der Stellzylinder (1, 2) am Ausgang dieser Gruppen umfaßt, um die Steuerung der Stellzylinder (1, 2) auszugleichen und die Lage des Apparats zu stabilisieren, und daß die Ausgleicheinrichtungen zwei entgegengesetzte doppelt wirkende Ausgleichzylinder (9, 10), deren Stangen (9a, 10a) in Translation fest verbunden sind und die jeweils parallel zu einem der Stellzylinder (1, 2) angeschlossen sind, sowie einen Lageaufnehmer (11) zum Erfassen der Lage der Stangen der Ausgleichzylinder (9, 10) umfassen, dessen Ausgang an Einrichtungen (12) zum Regeln des Betriebs wenigstens einer der Versorgungsgruppen (6, 7) angeschlossen ist, um die Steuerung der Stellzylinder auszugleichen.

2. Vorrichtung nach Anspruch 1, dadurch gekennzeichnet, daß der Lageaufnehmer ein Linearaufnehmer ist.
